# FASCICULE DE BREVET EUROPEEN

(11) **EP 1 929 108 B1**
(45) Date de publication et mention de la délivrance du brevet: **15.10.2008**
(21) Numéro de dépôt: 06831189.3
(22) Date de dépôt: 18.09.2006
(51) Int. Cl.: E04H 4/14

(54) **ESCALIER FILTRANT POUR BASSIN DE PISCINE**
FILTRIERSCHRITTE FÜR SCHWIMMBECKEN
FILTERING STEPS FOR SWIMMING POOL

(30) Priorité: 27.09.2005 FR 0552883
(43) Date de publication de la demande: 11.06.2008
(73) Titulaire: PISCINES DESJOYAUX SA, 42480 La Fouillouse (FR)
(72) Inventeur: DESJOYAUX, Jean-Louis, F-42600 Chalain le Comtal (FR); DESJOYAUX, Pierre-Louis, F-42480 La Fouillouse (FR); JANDROS, Catherine, F-42580 L'Etrat (FR)
(74) Mandataire: Thivillier, Patrick
(86) Numéro de dépôt international: PCT/FR2006/050900
(87) Numéro de publication internationale: WO 2007/036658

(56) Documents cités:
- FR-A- 2 756 192

## Description

L'invention se rattache au secteur technique de la filtration de l'eau d'un bassin de piscine.

Différentes solutions techniques ont été proposées pour assurer la filtration de l'eau d'un bassin de piscine.

C'est ainsi que l'on a proposé des ensembles autonomes de filtration sous forme de blocs ou d'escaliers montés généralement avec des panneaux constituant le bassin de la piscine.

Plus particulièrement l'invention concerne le domaine technique des escaliers filtrants. Un tel escalier est connu du document FR 2756192, qui divulgue les caracteristiques du préambule de la revendication 1.

Parmi les différentes solutions connues, on peut citer, par exemple, les escaliers qui présentent une forme générale arrondie immergée dans l'eau, et intégrant les marches et les contremarches d'escalier en tant que telles. Cette partie immergée dans l'eau reçoit un système de filtration en étant raccordé à une partie située à l'extérieur du bassin de la piscine et qui reçoit un moyen de pompage pour l'aspiration et le refoulement de l'eau.

La partie de l'escalier immergée dans l'eau est disposée en superposition des panneaux constituant le bassin de la piscine, lesquels sont conformés pour délimiter une surface arrondie correspondant à celle de l'escalier. Après installation de l'escalier par rapport aux parois du bassin de la piscine constitué, comme indiqué, par des panneaux par exemple, un espace libre apparaît entre la face arrière de l'escalier et la partie correspondante de la paroi. Cet espace libre sera, par conséquent, rempli d'eau. Il en résulte que des feuilles ou autres impuretés peuvent s'accumuler dans cet espace, ce qui peut poser des problèmes pour l'entretien de l'ensemble de la piscine.

On peut citer également le brevet EP 0 789 119 qui divulgue un ensemble filtrant sous forme d'un escalier présentant, dans sa partie centrale, un évidement pour recevoir un bloc compact présentant un compartiment de filtration rendu solidaire d'un bloc de pompage disposé à l'extérieur de la piscine. Cette solution est relativement complexe et d'un coût élevé. On observe également que des impuretés peuvent s'accumuler au niveau de l'évidement recevant le bloc compact.

Le brevet EP 0 784 136 concerne un module technique unique pour piscine, réalisé par moulage d'une matière plastique. Ce module comprend une première portion recevant les organes techniques de l'installation (pompe et filtre), et leur moyen de commande et une seconde portion dont la surface extérieure constitue des marches d'escalier. La portion qui reçoit les organes techniques doit être parfaitement étanche. Cette conception nécessite en outre d'utiliser une technique de moulage en polyester augmentant les coûts et ne permettant pas d'avoir des cadences de production élevées. Autrement dit, la conception de ce module ne permet pas d'utiliser une technique d'injection de matière plastique.

Une autre solution ressort de l'enseignement du brevet FR 2.747.417 appartenant au demandeur. Selon l'enseignement de ce brevet, l'ensemble de l'escalier filtrant est réalisé par la technique du rotomoulage. Cette technique permet d'obtenir, directement lors de la fabrication, un corps d'escalier délimitant un volume fermé creux faisant office de réservoir. Ce réservoir est en communication avec l'eau du bassin et présente des agencements internes aptes à permettre le montage d'un système de filtration, en communication avec l'eau contenue dans ledit réservoir.

La face du corps de l'escalier rotomoulé, opposée à celle présentant les marches, présente des agencements pour le montage et la fixation d'un caisson dans lequel sont montés des moyens d'aspiration et de refoulement de l'eau du bassin de la piscine, en combinaison avec le système de filtration.

Cette technique de fabrication par rotomoulage permet donc d'obtenir un escalier sous forme d'un corps volumétrique creux parfaitement étanche.

On observe cependant que cette technique de rotomoulage nécessite de réaliser au moins un logement pour l'intégration des moyens de filtration.

Comme indiqué, ce type d'escalier est conformé pour être raccordé en continuité avec les panneaux adjacents ou autres éléments constituant le bassin de la piscine, et présente, par conséquent, des agencements pour la fixation d'une toile intérieure plastifiée connue sous le nom de « liner ». Le plus souvent, au niveau de l'escalier, le liner est découpé en forme de U afin de délimiter une échancrure permettant la formation des marches d'escalier. Généralement, la fixation du liner s'effectue en combinaison avec un joint d'étanchéité et une cale rapportée disposée dans une nervure formée périphériquement à l'échancrure de l'escalier. Si l'on considère la technique de rotomoulage utilisée, il n'est pas possible d'obtenir des escaliers d'une épaisseur suffisante permettant directement le vissage d'organes d'assemblage. Il est donc nécessaire d'utiliser des cales ou supports rapportés afin d'augmenter, à l'endroit considéré de la fixation du liner, l'épaisseur de l'escalier pour permettre le vissage des organes de fixation. Souvent, cette opération de mise en place des cales d'épaisseur est une opération longue et délicate.

A partir de cet état de la technique, le problème que se propose de résoudre l'invention est de réaliser un escalier filtrant, notamment pour bassins de piscines, conformé pour être monté en continuité avec des panneaux ou autres éléments constitutifs du bassin de la piscine, et qui permette un accès facile aux organes de filtration avec la possibilité de créer une pluralité d'autres fonctions, tout en ayant pour objectif de faciliter et de simplifier la fixation du liner au niveau du corps de l'escalier.

Selon l'invention, pour résoudre un tel problème, il a été conçu et mis au point un escalier filtrant suivant la revendication 1.

Pour résoudre le problème posé d'assurer la filtration, d'une manière simple, efficace, sans nécessiter une installation particulière, en respectant les normes de sécurité, les moyens de pompage sont montés dans un compartiment indépendant apte à être fixé à la première partie recevant les organes de filtration.

Le compartiment recevant les moyens de pompage est fixé à l'arrière du caisson de la première partie.

Le ou les organes de filtration sont montés en combinaison avec les moyens de pompage par l'intermédiaire de différentes canalisations pour aspirer l'eau en provenance du bassin par les agencements des parties, en vue de soumettre ladite eau aspirée au pouvoir du ou des organes filtrants puis refouler l'eau dans le bassin au travers de buses que présente la seconde partie.

Un autre problème que se propose de résoudre l'invention, est de combiner la fonction de filtration avec d'autres fonctions.

Dans ce but, la seconde partie présente au niveau des marches et/ou contremarches, des buses de balnéothérapie et/ou de nage à contre-courant.

Les marches et contremarches présentent, en combinaison, un élément rapporté faisant office de dossier. Les marches et contremarches présentent en combinaison, un autre élément rapporté faisant office de dossier recevant, avec capacité, de réglage en hauteur, un appui tête de massage par envoi de jets d'eau.

Un autre problème que se propose de résoudre l'invention est de proposer un escalier filtrant prêt à être installé et susceptible d'être adapté à tout type de margelles que peut présenter le bassin de la piscine.

Pour résoudre ce problème, des éléments faisant office de margelle sont rapportés et fixés au niveau de la liaison des deux parties de manière à ceinturer l'escalier. Les éléments des margelles situées au niveau du raccordement avec des éléments de margelles que présente le bassin, sont interchangeables.

Compte tenu des caractéristiques à la base de l'invention et de la conception en deux parties du corps de l'escalier en tant que tel, les deux parties sont réalisées par injection d'une matière plastique. D'une manière importante, il en résulte une rationalisation de fabrication et une diminution des coûts.

L'invention est exposée ci-après plus en détail à l'aide des figures des dessins annexés dans lesquels :
- la figure 1 est une vue en perspective, avant montage, des principaux éléments de l'escalier filtrant selon l'invention ;
- la figure 2 est une vue en perspective correspondant à la figure 1, après assemblage des différents éléments ;
- la figure 3 est une vue en perspective montrant la mise en place de la première partie constituant le caisson de l'escalier filtrant, en combinaison avec des éléments rapportés faisant office de cheminée, pour le coulage d'un béton ;
- la figure 4 est une vue partielle en perspective d'une partie de l'escalier permettant le montage d'un accessoire sous forme d'un un appui tête de massage par envoi de jets d'eau ;
- la figure 5 est une vue à caractère purement schématique montrant le principe de filtration de l'escalier filtrant selon l'invention ;
- la figure 6 est une vue en plan, à caractère schématique, montrant un exemple de montage de l'escalier avec un bassin de piscine et la continuité de margelles.

Comme indiqué, l'escalier filtrant selon l'invention est destiné à être monté en continuité avec les panneaux ou autres éléments constituant le bassin de la piscine, quelle que soit sa forme géométrique.

Selon l'invention, l'escalier est exécuté à partir de deux parties indépendantes (1) et (2) réalisées avantageusement par injection d'une matière plastique.

La première partie définit un caisson ouvert (1) délimitant un volume interne sensiblement rectangulaire avec une face latérale arrière (1a), deux faces transversales (1b) et (1c), et une ouverture (1d) parallèle à la face arrière (1a). L'ouverture (1d) délimite une échancrure en forme de U. Comme il sera indiqué dans la suite de la description, le caisson (1), notamment son volume interne, présente des agencements pour le montage d'organes de filtration (F) en combinaison avec des moyens de pompage pour l'aspiration et le refoulement de l'eau en provenance du bassin de la piscine.

Le caisson (1) est fermé, d'une manière jointive, par la seconde partie indépendante (2) conformée pour créer des marches et contremarches (2a). Autrement dit, la partie (2) qui constitue les marches en tant que telles, présente une section transversale sensiblement équerrée, d'une manière complémentaire à la section transversale interne du caisson (1) pour fermer ledit caisson au niveau de sa face ouverte de dessus (le) et de sa face avant ouverte (1d). La fixation de la partie (2) sur le caisson (1) s'effectue d'une manière jointive par tout moyen connu et approprié, en combinaison avec des orifices (2b) et (1f) et des agencements de clipage.

Compte tenu de ces caractéristiques, il en résulte qu'après fixation de la première partie, à savoir le caisson (1) et de la seconde partie, à savoir les escaliers (2), le corps de l'escalier ainsi formé, délimite un volume creux faisant office de réservoir.

Les organes de filtration (F) montés dans le volume interne du caisson (1) sont de tout type connu et approprié. Par exemple, ces moyens de filtration peuvent être du type de ceux décrits dans le brevet FR 2652758

Le remplissage en eau du volume interne de l'escalier résultant de l'assemblage des deux parties (1) et (2), s'effectue par les agencements que présentent lesdites parties (1) et (2) pour soumettre l'eau à l'action des organes de filtration (F). Par exemple, le caisson (1) et les marches d'escalier (2a) présentent des ouvertures (2c) équipées d'un volet escamotable faisant office, d'une manière parfaitement connue, de skimmer.

Les moyens de pompage (P) sont montés dans un compartiment indépendant (3) apte à être fixé au caisson (1). Plus particulièrement, le compartiment (3) est fixé au niveau de la paroi latérale arrière (1a) du caisson (1).

Les organes de filtration (F) sont montés en combinaison avec les moyens de pompage (P) par l'intermédiaire de différentes canalisations d'aspiration (4) et de refoulement (5).

D'une manière parfaitement connue pour un homme du métier, on rappelle que les moyens de pompage ont pour but d'aspirer l'eau contenue dans le caisson (1) en vue de la soumettre au pouvoir du ou des organes filtrants (F), puis de refouler l'eau ainsi filtrée dans le bassin au travers de buses (6) que présente l'autre partie (2), par exemple les contremarches.

A noter que la partie arrière du caisson (1) peut présenter des agencements de raccordement (1h) coopérant avec des agencements complémentaires (3a) du caisson (3) recevant les moyens de pompage. A noter que le raccordement étanche des différentes canalisations entre le compartiment de pompage (3) et le compartiment de filtration constitué par le caisson (1), s'effectue par tout moyen connu et approprié.

Compte tenu de la réalisation en deux parties de l'escalier filtrant selon l'invention, le caisson (1) peut présenter, au niveau de sa face avant échancrée (1i), des agencements permettant et facilitant la fixation du liner, étant rappelé que ce caisson (1) est réalisé par injection d'une matière plastique. Par exemple, les éléments de fixation du liner sont avantageusement du type de ceux divulgués par l'enseignement du brevet FR 2.772.410. On rappelle à cet égard que la face avant échancrée du caisson (1) peut présenter, en débordement de son côté interne, une partie pleine sous forme, par exemple, d'une nervure apte à permettre dans son épaisseur l'engagement des organes de fixation du liner.

Selon une autre caractéristique, l'escalier filtrant selon l'invention présente différents éléments et accessoires pour remplir d'autres fonctions. Par exemple, les marches et/ou contremarches (2a) présentent des buses (7a) de balnéothérapie et/ou de nage à contre-courant (7b).

De même, les marches et contremarches (2a) présentent, en combinaison, un élément rapporté (8) faisant office de dossier ou dosseret. Comme le montre la figure 4, l'escalier, notamment les marches et contremarches, peut également présenter un élément rapporté (9) faisant office de dossier recevant, avec capacité de réglage en hauteur, une tête (10) conformée pour créer un appui tête de massage par envoi de jets d'eau.

La commande de ces différentes fonctions (nage à contre-courant, balnéothérapie, hydrothérapie, appui tête de massage, pédiluve, ....) peut être réalisée à partir d'une centrale de commande en combinaison avec des vannes multivoies afin d'obtenir ces différentes fonctions, de manière séparée et/ou selon des combinaisons diverses.

Selon une autre caractéristique de l'invention, l'escalier filtrant tel que défini, reçoit des éléments (11) faisant office de margelle. Ces éléments (11) sont rapportés et fixés au niveau de la liaison des deux parties (1) et (2), de manière à ceinturer l'escalier. A noter que les margelles (11a), situées au niveau du raccordement avec des éléments de margelles (12) que présente le bassin, sont interchangeables, afin d'adapter lesdites margelles (11a) au profil des différentes formes de réalisation des margelles (12) (figure 6) qui peuvent différer tant en couleur qu'en épaisseur, qu'en pente, qu'en forme...

Les avantages ressortent bien de la description. En particulier on souligne et on rappelle que :
- le corps, en tant que tel, de l'escalier est réalisé en deux parties obtenues séparément par injection d'une matière plastique ;
- après assemblage des deux parties, on obtient un réservoir en communication avec l'eau du bassin de la piscine et recevant les moyens de filtration ;
- les moyens de pompage sont montés dans un caisson indépendant ;
- les deux parties du corps de l'escalier sont facilement démontables pour avoir un accès aisé aux organes de filtration, la partie présentant les marches et contremarches constituant une peau de faible épaisseur ;
- la facilité de mise en place du liner qui n'est plus entravé par les marches d'escalier.

## Revendications

1. Escalier filtrant pour bassin de piscine exécuté à partir de deux parties indépendantes (1) et (2), et où
la première partie définit un caisson (1)
le volume interne du caisson présentant des agencements pour le montage d'organes de filtration (F) en combinaison avec des moyens de pompage situés à l'extérieur dudit caisson pour l'aspiration et le refoulement de l'eau en provenance du bassin de la piscine ; et où
la seconde partie indépendante (2) est conformée pour créer des marches et contremarches, **caractérisé en ce que** le caisson (1) est ouvert, le caisson (1) délimitant un volume interne sensiblement rectangulaire avec une face latérale arrière (1a), deux faces transversales (1b) et (1c), et une ouverture (1d) parallèle à la face arrière (1a), l'ouverture (1d) délimite une échancrure en forme de U; et **en ce que** la seconde partie indépendante (2) présente une section transversale sensiblement équerrée, d'une manière complémentaire à la section transversale interne du caisson (1) pour fermer ledit caisson au niveau de sa face ouverte de dessus (le) et de sa face avant ouverte (1d), la fixation de la partie (2) sur le caisson (1) s'effectuant d'une manière jointive ; après fixation de la première partie (1) et de la seconde partie (2), le corps de l'escalier ainsi formé, délimite un volume creux faisant office de réservoir, apte à être rempli d'eau par des agencements (2c) que présente lesdites parties (1) et (2) pour soumettre l'eau à l'action des organes de filtration.

2. Escalier selon la revendication 1, **caractérisé en ce que** les moyens de pompage sont montés dans un compartiment indépendant (3) apte à être fixé à la première partie (1) recevant les organes de filtration.

3. Escalier selon la revendication 2, **caractérisé en ce que** le compartiment (3) recevant les moyens de pompage est fixé à l'arrière du caisson de la première partie.

4. Escalier selon l'une quelconque des revendications 1 à 3, **caractérisé en ce que** le ou les organes de filtration (F) sont montés en combinaison avec les moyens de pompage par l'intermédiaire de différentes canalisations (4), (5) pour aspirer l'eau en provenance du bassin par les agencements (2c) de la partie (2), en vue de soumettre ladite eau aspirée au pouvoir du ou des organes filtrants puis refouler l'eau ainsi filtrée dans le bassin au travers de buses (6) que présente la seconde partie.

5. Escalier selon la revendication 1, **caractérisé en ce que** la seconde partie (2) présente au niveau des marches et/ou contremarches, des buses de balnéothérapie (7a) et/ou de nage à contre-courant (7b).

6. Escalier selon la revendication 1, **caractérisé en ce que** les marches et contremarches (2a) présentent, en combinaison, un élément rapporté (8) faisant office de dossier.

7. Escalier selon la revendication 1, **caractérisé en ce que** les marches et contremarches (2a) présentent, en combinaison, un élément rapporté (9) faisant office de dossier recevant, avec capacité de réglage en hauteur, un appui tête de massage.

8. Escalier selon la revendication 1, **caractérisé en ce que** des éléments (11) faisant office de margelle sont rapportés et fixés au niveau de la liaison des deux parties (1) et (2) de manière à ceinturer l'escalier.

9. Escalier selon la revendication 8, **caractérisé en ce que** les éléments des margelles (11a,) situés au niveau du raccordement avec des éléments de margelles (12) que présente le bassin, sont interchangeables.

10. Escalier selon la revendication 1, **caractérisé en ce que** les deux parties (1) et (2) sont réalisées par injection d'une matière plastique.

## Claims

1. Filter stair for swimming pool prepared from two independent parts (1) and (2), and in which
the first part defines a box frame (1), the internal volume of the box frame having arrangements for the mounting of filtration members (F) in combination with pumping means located outside the said box frame for the aspiration and discharge of the water issuing from the swimming pool; and in which
the second independent part (2) is shaped to create steps and risers,
**characterized in that** the box frame (1) is open, the box frame (1) bounding a substantially rectangular internal volume with a back face (1a), two side faces (1b) and (1c) and an opening (1d) parallel to the back face (1a), the opening (1d) bounding a U-shaped recess and **in that** the second independent part (2) has a substantially square cross section, matching the internal cross section of the box frame (1) to close the said box frame at its open upper face (1e) and its open front face (1d), the part (2) being fastened to the box frame (1) via a joint;
after fastening the first part (1) and the second part (2), the body of the stair thus formed, bounds a hollow volume acting as a tank, suitable for being filled with water by arrangements (2c) presented by the said parts (1) and (2) to subject the water to the action of the filtration members.

2. Stair according to Claim 1, **characterized in that** the pumping means are mounted in an independent compartment (3) suitable for being fastened to the first part (1) accommodating the filtration members.

3. Stair according to Claim 2, **characterized in that** the compartment (3) accommodating the pumping means is fastened to the back of the box frame of the first part.

4. Stair according to any one of Claims 1 to 3, **characterized in that** the filtration member or members (F) are mounted in combination with the pumping means via various lines (4), (5) to aspirate the water issuing from the pool via the arrangements (2c) of the part (2), in order to subject the said aspirated water to the power of the filtration member or members and then to discharge the water thereby filtered into the pool through nozzles (6) in the second part.

5. Stair according to Claim 1, **characterized in that** the second part (2) has, at the steps and/or risers, nozzles for balneotherapy (7a) and/or for counter-current swimming (7b).

6. Stair according to Claim 1, **characterized in that** the steps and risers (2a), in combination, have an added on element (8) acting as a backrest.

7. Stair according to Claim 1, **characterized in that** the steps and risers (2a), in combination, have an added on element (9) acting as a backrest accommodating a massage headrest with height adjustment capacity.

8. Stair according to Claim 1, **characterized in that** elements (11) acting as a curb are added on and fastened at the connection of the two parts (1) and (2) in order to surround the stair.

9. Stair according to Claim 8, **characterized in that** the curb elements (11a) located at the connection with the curb elements (12) of the pool are interchangeable.

10. Stair according to Claim 1, **characterized in that** the two parts (1) and (2) are prepared by injection of a plastic.

## Patentansprüche

1. Filtertreppe für Schwimmbecken, die aus zwei unabhängigen Teilen (1) und (2) hergestellt ist, wobei der erste Teil einen Kasten (1) definiert,
das Innenvolumen des Kastens Anordnungen für die Montage von Filterungsorganen (F) in Kombination mit Pumpmitteln, die sich außerhalb des Kastens befinden, um das Wasser des Schwimmbeckens anzusaugen und zu fördern, aufweist; und
der zweite unabhängige Teil (2) dazu ausgelegt ist, Tritt- und Setzstufen zu bilden,
**dadurch gekennzeichnet, dass** der Kasten (1) offen ist, wobei der Kasten (1) ein im Wesentlichen rechtwinkliges Innenvolumen mit einer hinteren Seitenfläche (1a), zwei seitlichen Flächen (1b) und (1c) und einer zur hinteren Fläche (1a) parallelen Öffnung (1d) begrenzt, wobei die Öffnung (1d) einen U-förmigen Ausschnitt begrenzt, und dass der zweite unabhängige Teil (2) einen im Wesentlichen rechtwinkligen Querschnitt besitzt, derart, dass er zum Innenquerschnitt des Kastens (1) komplementär ist, um den Kasten auf Höhe seiner offenen Oberseite (1a) und seiner offenen Vorderseite (1d) zu verschließen, wobei die Befestigung des Teils (2) am Kasten (1) auf dichte Weise erfolgt;
und nach der Befestigung des ersten Teils (1) und des zweiten Teils (2) aneinander der **dadurch** gebildete Körper der Treppe ein Hohlvolumen begrenzt, das als Vorratsbehälter dient und durch die Anordnungen (2c), die die Teile (1) und (2) aufweisen, mit Wasser gefüllt werden kann, um das Wasser der Wirkung der Filterungsorgane zu unterwerfen.

2. Treppe nach Anspruch 1, **dadurch gekennzeichnet, dass** die Pumpmittel in einer unabhängigen Kammer (3) montiert sind, die am ersten Teil (1), die die Filterungsorgane aufnimmt, befestigt sein kann.

3. Treppe nach Anspruch 2, **dadurch gekennzeichnet, dass** die die Pumpmittel aufnehmende Kammer (3) hinter dem Kasten des ersten Teils befestigt ist.

4. Treppe nach einem der Ansprüche 1 bis 3, **dadurch gekennzeichnet, dass** das oder die Filterungsorgane (F) in Kombination mit den Pumpmitteln über verschiedene Leitungen (4), (5) montiert sind, um das Wasser des Beckens durch die Anordnungen (2c) des Teils (2) anzusaugen, um das angesaugte Wasser der Wirkung des oder der Filterungsorgane zu unterwerfen, um das somit gefilterte Wasser durch Düsen (6), die der zweite Teil aufweist, in das Becken zu fördern.

5. Treppe nach Anspruch 1, **dadurch gekennzeichnet, dass** der zweite Teil (2) auf Höhe der Tritt- und/oder Setzstufen Balneotherapie-Düsen (7a) und/oder Gegenstromschwimmanlagen-Düsen (7b) aufweist.

6. Treppe nach Anspruch 1, **dadurch gekennzeichnet, dass** die Tritt- und Setzstufen (2a) in Kombination ein damit verbundenes Element (8) aufweisen, das als Rückenlehne dient.

7. Treppe nach Anspruch 1, **dadurch gekennzeichnet, dass** die Tritt- und Setzstufen (2a) in Kombination ein damit verbundenes Element (9) aufweisen, das als Rückenlehne dient und eine Massage-Kopfstütze mit einstellbarer Höhe aufnimmt .

8. Treppe nach Anspruch 1, **dadurch gekennzeichnet, dass** die als Beckenrand dienenden Elemente (11) auf Höhe der Verbindung der zwei Teile (1) und (2) so zusammengefügt und befestigt sind, dass sie die Treppe umgeben.

9. Treppe nach Anspruch 8, **dadurch gekennzeichnet, dass** die Beckenrandelemente (11a), die sich auf Höhe der Verbindung mit den Beckenrandelementen (12), die das Becken aufweist, befinden, austauschbar sind.

10. Treppe nach Anspruch 1, **dadurch gekennzeichnet, dass** die zwei Teile (1) und (2) durch Kunststoffeinspritzung hergestellt sind.
